# FASCICULE DE BREVET EUROPEEN

(11) **EP 0 125 172 B1**
(45) Date de publication et mention de la délivrance du brevet: **03.12.1986**
(21) Numéro de dépôt: 84400865.6
(22) Date de dépôt: 27.04.1984
(51) Int. Cl.: H01R 17/12

(54) **Procédé pour préparer l'extrémité d'un câble coaxial souple à très haute fréquence pour la mise en place d'un élément de connecteur et manchon utilisable pour la mise en oeuvre du procédé**
Verfahren zum Bereiten des Endstückes eines biegsamen Koaxialkabels sehr hoher Frequenz für das Anbringen eines Verbinderelementes und zur Durchführung des Verfahrens verwendete Hülse
Process for preparing the extremity of a very high frequency flexible coaxial cable for installing a connector element, and sleeve used for carrying out the process

(30) Priorité: 29.04.1983 FR 8307149
(43) Date de publication de la demande: 14.11.1984
(73) Titulaire: RADIALL INDUSTRIE, Société Anonyme dite:, 93116 Rosny-Sous-Bois (FR)
(72) Inventeur: Dupuy, Jean-Nicolas, F-92380 Garches (FR)
(74) Mandataire: Nony, Michel

## Description

La présente invention est relative à un procédé pour préparer l'extrémité d'un câble coaxial souple à très haute fréquence pour la mise en place d'un élément de connecteur.

On utilise de plus en plus pour la transmission de l'énergie à très haute fréquence, des câbles coaxiaux souples en remplacement de lignes coaxiales rigides qui se prêtent mal à de nombreuses applications, notamment en aéronautique.

De tels câbles coaxiaux souples utilisables à très hautes fréquences, comprennent habituellement un conducteur central multibrin, notamment en cuivre argenté, et au moins un et de préférence deux conducteurs extérieurs, le premier formé de préférence d'un ruban enroulé, notamment en cuivre argenté, le second de préférence d'une tresse également en cuivre argenté à l'extérieur du ruban. Entre le conducteur central et le premier conducteur extérieur est disposé un diélectrique, notamment du polytétrafluoréthylène (PTFE) aéré ou plein. Enfin, autour du second conducteur extérieur est disposée une gaine externe, notamment en PTFE extrudé assurant une protection mécanique et chimique du câble. Cette gaine maintient en outre enroulé aux extrémités du câble le ruban constituant le premier conducteur extérieur.

La société déposante a déjà décrit dans son brevet européen EP-A-14639 et dans son brevet français FR-A-79 02 468 un procédé pour préparer l'extrémité d'un tel câble coaxial souple à très haute fréquence pour la mise en place d'un élément de connecteur.

Selon le procédé décrit dans le brevet antérieur, on poinçonne en premier lieu l'extrémité du câble en plusieurs crans, notamment deux ou quatre, à travers la gaine externe de manière à déformer de façon permanente le ruban enroulé puis l'on met en place un manchon, entre le ruban enroulé et une partie dénudée de la tresse de façon que l'extrémité du manchon soit sensiblement au droit de l'extrémité de la gaine à la limite de la partie dénudée de la tresse, le manchon étant immobilisé mécaniquement par sertissage d'une ferrule sur la gaine et la partie dénudée de la tresse puis soudé sur le ruban enroulé. Enfin, on déroule la partie du ruban au-delà de l'extrémité du manchon et on coupe le ruban puis le diélectrique au ras de ladite extrémité du manchon laissant dénudé un tronçon de conducteur intérieur.

Un connecteur coaxial réalisé par mise en place d'un élément de connecteur sur chaque extrémité de câble coaxial ainsi préparé, tout en étant très intéressant dans la pratique, présente néanmoins une imperfection en ce qui concerne les caractéristiques de transmission.

Cet inconvénient résulte du fait qu'il y a dans un élément de connecteur ainsi monté à l'extrémité d'un câble coaxial souple à très haute fréquence une transition d'une certaine longueur entre l'extrémité de la gaine du câble, qui correspond à la fin de la structure homogène du câble, et le début de la ligne coaxiale du connecteur. Cette transition qui constitue une zone de perturbations apporte une réflexion supplémentaire du signal transmis et donc une augmentation du coefficient de réflexion dû au connecteur. D'autre part, lorsque, comme cela est nabituellement le cas, le premier conducteur extérieur est un ruban enroulé, celui-ci perd une partie de sa caractéristique de continuité électrique entre l'extrémité de la gaine du câble et l'extrémité arrière du manchon. Cette perturbation provoque de faibles variations de résistance de contact en haute fréquence entre les spires de ruban enroulé se trouvant dans la zone de perturbation ainsi réalisée, ce qui se traduit par des instabilités de pertes de puissance dans le cordon coaxial quand on provoque des flexions du câble très près de sa sortie du connecteur.

La présente invention se propose de fournir un procédé pour préparer l'extrémité d'un câble coaxial souple à très haute fréquence évitant la présence des zones de perturbations entre l'extrémité du câble coaxial complet et le début de la ligne coaxiale du connecteur.

Le procédé selon l'invention se caractérise essentiellement par le fait qu'on coupe et retire un tronçon d'extrémité de la gaine externe, on met en place sur la gaine externe et la partie dénudée du ou des conducteurs extérieurs, un manchon comportant un évidement intérieur formé de deux tronçons cylindriques séparés par un tronçon tronconique, de façon à amener l'extrémité de la gaine en appui dans ledit tronçon tronconique, l'extrémité dénudée du ou des conducteurs extérieurs faisant saillie au-delà de l'extrémité frontale du manchon, on fixe, notamment par soudure, le manchon sur le ou les conducteurs extérieurs dans la zone de la partie dénudée du ou des conducteurs extérieurs entourée par ledit manchon, après quoi on coupe le ou les conducteurs extérieurs puis le diélectrique au ras de l'extrémité frontale du manchon laissant dénudé un tronçon de conducteur intérieur.

Dans le cas où le ou l'un des conducteurs extérieurs est un ruban on poiçonne de préférence au préalable l'extrémité du câble en plusieurs crans, notamment deux ou quatre, à travers la gaine externe de manière à déformer de façon permanente le ou les conducteurs extérieurs.

Une fois que l'extrémité du câble a été ainsi préparée, on procède comme décrit dans les brevets antérieurs mentionnés et, à cet effet, on dispose sur le conducteur central dénudé de l'extrémité du câble un isolant en appui contre l'extrémité frontale du manchon, on monte le contact central du connecteur sur le conducteur central en appui sur l'isolant, on soude le contact central sur le conducteur central, on monte l'extrémité du câble dans le corps du connecteur et on immobilise l'ensemble par vissage d'un bouchon arrière.

La présente invention a également pour objet un manchon utilisable pour la mise en oeuvre du procédé qui, comme mentionné ci-dessus et comme revendiqué dans la revendication 3, comporte un évidement intérieur comportant un tronçon d'introduction arrière cylindrique. Le diamètre et la longueur sont appropriés pour assurer un bon guidage de l'extrémité du câble introduite et absorber les flexions auxquelles peut être soumis le câble très près du manchon. De préférence, le diamètre de ce tronçon cylindrique arrière de l'évidement est légèrement supérieur, notamment de 0,1 à 0,2 mm au diamètre extérieur du câble gainé, la longueur de ce tronçon étant de préférence au moins égale à 0,6 fois le diamètre extérieur du câble. En prolongement de ce tronçon d'introduction cylindrique l'évidement du manchon comporte un tronçon central tronconique, se rétrécissant vers l'avant du manchon. L'angle dudit cône est approprié pour permettre la pénétration du ou des conducteurs extérieurs du câble à travers le manchon et le serrage de l'extrémité de la gaine du câble sur la portée tronconique de l'évidement indépendamment des variations du diamètre extérieur du câble. Dans la pratique, et selon la nature du câble, cet angle peut être avantageusement compris entre environ 10 et 45° et de préférence de l'ordre de 15°.

Au-delà de ce tronçon central tronconique l'évidement se prolonge par un tronçon avant cylindrique de diamètre inférieur au diamètre du tronçon arrière. Ce tronçon est approprié au passage du ou des conducteurs extérieurs du câble sans changer leur structure. La longueur du tronçon cylindrique avant de l'évidement du manchon est déterminée pour permettre une fixation efficace du manchon, notamment par soudure, sur le ou les conducteurs extérieurs du câble, la longueur de ce tronçon étant de préférence dans la pratique sensiblement égale à son diamètre.

A son extrémité frontale le manchon comporte avantageusement un flasque en forme de collerette destiné à permettre sa fixation dans le connecteur, la face frontale du flasque assurant la liaison électrique entre l'extrémité du ou des conducteurs extérieurs du câble et le début de la ligne coaxiale du connecteur.

On comprend que, bien que la structure homogène du câble s'arrête physiquement à l'extrémité de la gaine du câble se trouvant dans le tronçon central tronconique de l'évidement du manchon, le manchon va en fait prolonger cette structure homogène du câble jusqu'à l'extrémité du ou des conducteurs extérieurs du câble évitant les zones de perturbations.

Le procédé selon l'invention peut être mis en oeuvre pour réaliser des connecteurs droits ou des connecteurs coudés, auquel cas, il suffit d'utiliser un manchon de forme coudée appropriée.

Dans le but de mieux faire comprendre l'invention on va maintenant en décrire à titre d'exemple en aucune manière limitatif un mode de réalisation en se référant au dessin annexé dans lequel :

la figure 1 représente en coupe partielle un câble coaxial souple à très haute fréquence utilisable pour la mise en oeuvre de l'invention,
la figure 2 illustre le montage d'un élément de connecteur à l'extrémité d'un câble préparé en mettant en oeuvre le procédé connu d'après le brevet français 7902468,
la figure 3 est une vue en coupe agrandie d'un manchon utilisable dans le cadre de la présente invention,
les figures 4 à 8 illustrent schématiquement la mise en oeuvre du procédé selon l'invention pour préparer l'extrémité d'un câble coaxial souple selon la figure 1,
la figure 9 est une vue similaire à la figure 2 d'un élément de connecteur monté à l'extrémité d'un câble préparé par la mise en oeuvre du procédé selon l'invention,
la figure 10 est une vue similaire à la figure 9 illustrant le montage d'un élément de connecteur en mettant en oeuvre le procédé selon l'invention utilisant un manchon coudé.

On a illustré à la figure 1 la structure d'un câble coaxial à très haute fréquence d'un type couramment utilisé et déjà d'ailleurs décrit dans lesdits brevets. Ce câble comprend un conducteur central 1 en cuivre argenté, multibrin, un diélectrique 2, notamment en PTFE à structure aérée ou pleine, un premier conducteur extérieur 3 sous la forme d'un ruban enroulé en cuivre argenté, un second conducteur extérieur sous la forme d'une tresse en cuivre argenté 4 et une gaine extérieure de protection, par exemple en PTFE extrudé 5.

La figure 2 illustre le montage dans un élément de connecteur d'un tel câble coaxial préparé comme décrit dans lesdits brevets.

Comme décrit dans ce document antérieur lors de la préparation de l'extrémité du câble, on a mis en place un manchon 6 comportant un flasque d'extrémité 7, la partie tubulaire du manchon étant disposée entre les deux couches de conducteur extérieur l'une en forme de ruban 3, l'autre en forme de tresse 4. Le manchon a été immobilisé mécaniquement par sertissage d'une ferrule sur la gaine et la partie dénudée de la tresse, puis soudé sur le ruban enroulé.

Comme cela a été schématisé dans la figure 2, il existe dans un tel montage deux zones de perturbation désignées respectivement par A et B.

La zone A correspond à la transition entre l'extrémité de la gaine 5 du câble, qui correspond à la fin de la structure homogène du câble, et le début de la ligne du connecteur au-delà de la face frontale du flasque 7 du manchon, la zone B correspondant à la transition au niveau du conducteur extérieur sous forme de tresse 4 entre l'extrémité de la gaine 5 et l'extrémité arrière du manchon 6.

On a illustré à la figure 3, en vue agrandie, un manchon utilisable pour la mise en oeuvre du procédé selon la présente invention.

Ce manchon désigné globalement par 9 comporte un évidement intérieur 10 constitué de trois tronçons successifs 11, 12 et 13.

Le tronçon arrière 11 de forme cylindrique présente, dans l'exemple illustré pour un câble d'un diamètre maximum de 5,2 mm, un diamètre de 5,3 mm et une longueur de 6 mm. Ce tronçon cylindrique 13 qui, dans l'exemple illustré, présente une longueur de 5 mm et un diamètre de 4,7 mm.

A son extrémité avant le manchon 9 présente un flasque en forme de collerette 14 définissant une face frontale 15 qui va assurer la liaison électrique entre l'extrémité des conducteurs extérieurs du câble et le début de la ligne coaxiale du connecteur.

On se réfère maintenant aux figures 4 à 8 pour décrire le procédé selon l'invention pour la préparation de l'extrémité d'un câble coaxial à très haute fréquence du type représenté à la figure 1 utilisant un manchon tel que décrit dans la figure 3.

A l'aide d'une pince à poinçonner à mâchoires, comportant de préférence en section deux renflements internes opposés, on poinçonne l'extrémité du câble selon deux ou de préférence quatre crans 16 à travers la gaine externe 5 du câble. Cela a pour effet de déformer de façon permanente le ruban enroulé 3 l'empêchant par la suite de se dérouler. On voit sur la figure 3 l'extrémité du câble après le poinçonnage. Cette phase de poinçonnage n'a évidemment de raison d'être que dans le cas où le câble comprend un conducteur extérieur sous forme de ruban enroulé.

Comme cela est illustré sur la figure 6 on retire la gaine 5 du câble sur une certaine longueur à l'extrémité du câble, laissant apparaître un tronçon de tresse 4. Cette longueur de dénudage doit être dans la pratique au moins égale à la distance qui doit séparer l'extrémité de la gaine de l'extrémité du conducteur central à l'état complètement monté du connecteur.

Comme on le voit sur la figure 7, on insère le câble ainsi préparé dans un manchon 9 jusqu'à ce que l'extrémité avant de la gaine 5 vienne en appui contre la portée tronconique du tronçon 12 de l'évidement du manchon 9.

Cette portée tronconique de l'évidement du manchon facilite l'insertion des conducteurs extérieurs du câble et évite que des brins de la tresse 4 ne soient repoussés en arrière dans le manchon. La phase ultérieure de préparation consiste à souder les conducteurs extérieurs 3 et 4 du câble et le manchon par une soudure à basse température, par exemple à l'étain-plomb à 180 °C. La soudure doit de préférence se faire sur toute la portion des conducteurs extérieurs se trouvant à l'intérieur du manchon, zone schématisée par la double flèche de longueur S sur la figure 7. Cette zone s'étend en fait entre l'extrémité frontale de la gaine 5 et la face frontale d'extrémité 15 du manchon.

Comme on le voit sur la figure 8, on coupe ensuite les conducteurs extérieurs 3 et 4 et le diélectrique 2 au droit de la face frontale 15 du manchon.

Eventuellement si nécessaire on coupe l'extrémité du conducteur intérieur 1 à une distance de la face frontale 15 adaptée au montage du contact central du connecteur.

On a représenté à la figure 9 le montage d'un élément de connecteur sur une extrémité de câble ainsi préparée. Pour réaliser ce montage, comme d'ailleurs déjà décrit dans lesdits brevets, on dispose un isolant 17 sur le conducteur central 1 dénudé de l'extrémite du câble en appui contre la face frontale 15 du manchon 9. On monte ensuite le contact central 18 sur le conducteur central 1 en appui sur isolant 17 et on soude le contact central 18 sur le conducteur central 1, comme indiqué en ¹9.

On met alors en olace le câble coaxial, soudé par son conducteur central au contact central, dans un corps de connecteur 20 et on immobilise l'ensemble en vissant un bouchon arrière 21.

Pour la réalisation dun élément de connecteur coudé tel qu'illustre à la figure 10, on met en oeuvre les mêmes etapes de procédé en utilisant les mêmes composants à l'exception d'un manchon 9' qui présente une forme coudée et un évidement dont le tronçon avant présente une longueur notablement plus grande que dans le mode de réalisation de connecteur droit selon la figure 9.

Bien que dans l'exemple illustré on ait utilisé un câble coaxial à deux conducteurs extérieurs, l'un constitué par un ruban enroulé, l'autre constitué par une tresse, le procédé selon l'invention n'y est pas limité et peut être mis en oeuvre avec tout autre type de câble souple, notamment du type comportant un seul conducteur extérieur, sous forme de tresse, de ruban enroulé ou constitué par des brins hélicoïdaux non tressés, ou encore par exemple du type à deux conducteurs extérieurs constitués chacun par une tresse.

Enfin, il est évident que l'invention n'est pas limitée au mode de réalisation particulier de mise en oeuvre décrit et qu'on peut lui apporter diverses modifications sans pour autant sortir de son cadre.

## Revendications

1. Procédé pour préparer l'extrémité d'un câble coaxial souple à très haute fréquence pour la mise en place d'un élément de connecteur, ledit câble présentant un conducteur central (1), un diélectrique (2), au moins un conducteur extérieur (3, 4) et une gaine externe (5), caractérisé par le fait qu'on coupe et retire un tronçon d'extrémité de la gaine externe, on met en place sur la gaine externe et la partie dénudée du ou des conducteurs extérieurs (3, 4) un manchon (9, 9') comprenant un évidement intérieur (10) formé de deux tronçons cylindriques (11 ; 13) séparés par un tronçon tronconique (12) de façon à amener l'extrémité de la gaine (5) en appui dans ledit tronçon tronconique. l'extrémité dénudée du ou des conducteurs extérieurs (3, 4) faisant saillie au-delà de l'extrémité frontale du manchon, on fixe, notamment par soudure, le manchon sur le ou les conducteurs extérieurs dans la zone (S) de la partie dénudée du ou des conducteurs extérieurs entourée par ledit manchon, après quoi on coupe le ou les conducteurs extérieurs (3, 4) puis le diélectrique (2) au-delà de l'extrémité frontale (15) du manchon laissant dénudé un tronçon de conducteur intérieur (1).

2. Procédé pour mettre en place un élément de connecteur sur l'extrémité d'un câble coaxial à haute fréquence, caractérisé par le fait qu'après avoir préparé l'extrémité du câble par le procédé selon la revendication 1, on dispose sur le conducteur central dénudé de l'extrémité du câble un isolant (17) en appui contre la face frontale d'extrémité (15) du manchon, on monte le contact central (18) du connecteur sur le conducteur central (1) en appui sur l'isolant (17), on soude le contact central sur le conducteur central, on monte l'extrémité du câble dans le corps de connecteur (20) et on immobilise l'ensemble par vissage d'un bouchon arrière (21).

3. Manchon utilisable pour la mise en oeuvre du procédé selon l'une quelconque des revendications 1 et 2, caractérisé par le fait qu'il comporte un évidement intérieur (10) comportant un tronçon d'introduction arrière cylindrique (11), un tronçon tronconique central (12) se rétrécissant vers l'avant du manchon et un tronçon cylindrique avant (13).

4. Manchon selon. la revendication 3, caractérisé par le fait que le tronçon tronconique (12) présente un angle de cône (a) compris entre environ 10° et environ 45° et de préférence de l'ordre de 15°.

5. Manchon selon l'une quelconque des revendications 3 et 4, caractérisé par le fait qu'il comporte à son extrémité frontale un flasque en forme de collerette (14) dont la face frontale (15) assure la liaison électrique entre l'extrémité du ou des conducteurs extérieurs du câble et le début de la ligne coaxiale du connecteur.

## Claims

1. A method of preparing the end of a flexible very high frequency coaxial cable for putting in place a connector element, the said cable exhibiting a central conductor (1), a dielectric (2), at least one outer conductor (3, 4) and an outer sheath (5), characterized by the fact that an end portion of the outer sheath is cut off and withdrawn, over the outer sheath and the bared portion of the outer conductor or conductors (3, 4) a muff (9, 9') is put in place, which comprises an inner hollow (10) formed of two cylindrical portions (11 ; 13) separated by a frustoconical portion (12) so as to bring the end of the sheath (5) to bear against the said frustoconical portion, the bared end of the outer conductor or conductors (3, 4) projecting beyond the front end of the muff, the muff is fixed, expecially by soldering, onto the outer conductor or conductors in the zone (S) of the bared portion of the outer conductor or conductors which is surrounded by the said muff, after which the outer conductor or conductors (3, 4) and then the dielectric (2) are cut off beyond the front end (15) of the muff, leaving bared a portion of inner conductor (1).

2. A method of putting a connector element in place over the end of a high frequency coaxial cable, characterized by the fact that after having prepared the end of the cable by the method as in Claim 1, there is arranged over the central conductor bared from the end of the cable an insulator (17) bearing against the face of the front end (15) of the muff, the central contact (18) of the connector is mounted on the central conductor (1) to bear against the insulator (17), the central contact is soldered onto the central conductor, the end of the cable is mounted in the connector body (20) and the whole is fixed in position by screwing up a rear bush (21).

3. A muff which may be employed for putting into effect the method as in either of the Claims 1 and 2, characterized by the fact that it includes an inner hollow (10) which has a cylindrical rear portion (11) for introduction, a central frustoconical portion (12) which narrows towards the front of the muff a cylindrical front portion (13).

4. A muff as in Claim 3, characterized by the fact that the frustoconical portion (12) exhibits an angle of the cone (a) lying between about 10° and about 45° and preferably of the order of 15°.

5. A muff as in either of the Claims 3 and 4, characterized by the fact that it includes at the front end of it a cheek in the form of a small collar (14) the front face (15) of which ensures the electrical connection between the end of the outer conductor or conductors of the cable and the start of the coaxial line of the connector.

## Patentansprüche

1. Verfahren zum Bereiten des Endstückes eines biegsamen Koaxialkabels sehr hoher Frequenz für das Anbringen eines Verbinderelementes, wobei das Kabel einen zentralen Leiter (1), ein Dielektrikum (2), wenigstens einen äußeren Leiter (3, 4) und eine Außenhülle (5) aufweist, dadurch gekennzeichnet, daß man ein Endstück der Außenhülle abschneidet und abzieht, daß man auf die Außenhülle und das freigelegte Stück des oder der äußeren Leiter (3, 4) eine Hülse (9, 9'), deren Innenhohlraum (10) aus zwei zylindrischen Abschnitten (11, 13) besteht, die durch einen konischen Abschnitt voneinander getrennt sind, derart aufsetzt, daß das Ende der Außenhülle (5) gegen den konischen Abschnitt zum Anliegen kommt, während das freigelegte Ende des oder der äußeren Leiter (3, 4) am Vorderende der Hülse über diese hinausragt, daß die Hülse insbesondere durch Verschweißen auf dem oder den äußeren Leitern in der Zone (S) im freigelegten Bereich des oder der von der Hülse umgebenen äußeren Leiter befestigt wird, wonach man die am Vorderende (15) der Hülse über diese hinausragenden Enden des oder der äußeren Leiter und des Dielektrikums abschneidet, wobei ein Stück des inneren Leiters (1) freigelegt wird.

2. Verfahren zum Aufsetzen eines Verbindungselementes auf das Ende eines Koaxialkabels für hohe Frequenzen, dadurch gekennzeichnet, daß man nach Vorbereitung des Endes des Kabels gemäß dem Verfahren nach Anspruch 1 auf dem zentralen freigelegten Innenleiter einen Isolator gegen die vordere Endfläche der Hülse anlegt, daß man den zentralen Kontakt auf dem zentralen Innenleiter anschweißt, daß man das Ende des Kabels an das Gehäuse der Verbindung montiert, und daß man das Ganze mittels eines hinteren Verschlußteils festschraubt.

3. Hülse für die Durchführung des Verfahrens nach einem der Ansprüche 1 und 2, dadurch gekennzeichnet, daß sie einen Hohlraum umfaßt, der einen hinteren zum Einführen dienenden Bereich (11), einen zentralen konischen Bereich (12), der sich nach vorne verjüngt, und einen vorderen zylindrischen Bereich (13) aufweist.

4. Hülse nach Anspruch 3, dadurch gekennzeichnet, daß der konische Bereich (12) einen Konuswinkel (a) aufweist, der zwischen 10 und 45° und vorzugsweise bei 15° liegt.

5. Hülse nach einem der Ansprüche 3 und 4. dadurch gekennzeichnet, daß sie am vorderen Ende einen Flansch in Form eines Kragens (14) aufweist, dessen Vorderseite (15) eine elektrische Verbindung zwischen dem Ende des oder der äußeren Leiter des Kabels und dem Anfang der Koaxialleitung der Verbindung sicherstellt.
